# EUROPÄISCHE PATENTSCHRIFT

(11) **EP 2 710 947 B1**
(45) Veröffentlichungstag und Bekanntmachung des Hinweises auf die Patenterteilung: **07.09.2016**
(21) Anmeldenummer: 13183535.7
(22) Anmeldetag: 09.09.2013
(51) Int. Cl.: A47L 15/42

(54) **Wasserführendes Haushaltsgerät mit einer zu einer gemeinsamen Messeinrichtung zusammengefassten Befüllungs-Erfassungseinrichtung und Leckage-Sicherheitseinheit**
Water-bearing household device with a fill level detection device and leakage prevention unit combined in a single measuring device
Appareil ménager conduisant de l'eau, comprenant un dispositif de détection de remplissage et une unité de sécurité anti-fuite rassemblés pour former un dispositif de mesure commun

(30) Priorität: 20.09.2012 DE 102012216862
(43) Veröffentlichungstag der Anmeldung: 26.03.2014
(73) Patentinhaber: BSH Hausgeräte GmbH, 81739 München (DE)
(72) Erfinder: Jerg, Helmut, 89537 Giengen (DE); Oblinger, Anton, 86637 Wertingen (DE)

(56) Entgegenhaltungen:
- DE-A1- 3 625 243
- DE-A1- 3 632 001
- DE-C2- 4 220 718

## Beschreibung

Die Erfindung betrifft ein wasserführendes Haushaltsgerät, insbesondere eine Geschirrspülmaschine, das zumindest einen im Betrieb Flüssigkeit führenden Bearbeitungsraum zur Reinigung von Spül- oder Waschgut aufweist, wobei dem Bearbeitungsraum eine Erfassungseinheit zur Ermittlung des Füllstands des Nassbereichs zugeordnet ist, und wobei eine Sicherheitseinheit unterhalb des Nassbereichs zur Erfassung einer ungewollten Flüssigkeitsbeaufschlagung vorgesehen ist.

Bei derartigen wasserführenden Haushaltsgeräten wird beispielsweise die Befüllung eines Spül- oder ähnlichen Behandlungsraums häufig über Flügelradzähler oder ähnliche Erfassungseinheiten ermittelt, die im Zulauf, der sich üblicherweise recht weit oben am jeweiligen Haushaltsgerät befindet, zu dem genannten Nassbereich angeordnet sind.

Weiter ist es bekannt, zur Absicherung unterhalb eines Nassbereichs einen mit einem Mikroschalter oder ähnlichem Sensor gekoppelten Schwimmer als Sicherheitseinheit vorzusehen, von der ein ungewollter Flüssigkeitseinbruch, d.h. eine Leckageflüssigkeit aus dem Nassbereich detektierbar ist. Dabei wird durch Flüssigkeitseinbruch in diesen Bereich, der unterhalb des Nassbereichs liegt, ein Aufschwimmen des Schwimmers bewirkt, so dass dieser dadurch beispielsweise den Mikroschalter auslösen kann.

Die genannten Erfassungs- und Sicherheitseinheiten liegen voneinander entfernt und erfordern jeweils eine eigene Verkabelung, so dass der Montage- und Materialaufwand hoch ist und dadurch erhebliche Kosten entstehen.

Das Dokument DE 36 32 001 A1 zeigt ein mechanisch steuerbares Ventil für den Wasserzulauf bei wasserführenden Haushaltsgeräten, wie Geschirrspülmaschinen. Hierzu zeigt die einzige Figur der DE 36 32 001 A1 ein Elektromagnetventil bestehend aus einem Magnetantrieb und einem Ventilkörper mit seinem Wasserauslauf. Zwischen dem Ventilkörper und dem Auslauf ist das mechanisch steuerbare Ventil in den Wasserzulauf eingeschleift, das im Wesentlichen aus einer Membran mit einer Druckausgleichsbohrung und einem Stößel besteht. Der Stößel schließt und öffnet die Druckausgleichsbohrung in Abhängigkeit der Lage eines Permanentmagneten. Der Permanentmagnet ist Teil eines Schwimmkörpers, der in einem Gehäuse angeordnet ist. Über eine Einlauföffnung ist der Behälter der Geschirrspülmaschine über eine hochgezogene Schlauchverbindung mit dem Innenraum des Gehäuses derart verbunden, dass bei Überschreiten eines vorgegebenen Wasserstandes im Gehäuse der Stößel durch den Permanentmagneten angehoben und das Ventil geschlossen wird.

In dem Dokument DE 36 25 243 A1 ist ein flüssigkeitsführendes, elektrisch betriebenes Gerät beschrieben, bei dem mit einem Flüssigkeitsbehälter in eine Zulaufleitung ein steuerbares Absperrventil gelegt ist. Unter dem Flüssigkeitsbehälter und anderen wasserführenden Bauteilen des Gerätes befindet sich eine Auffangwanne für auftretendes Leckwasser. In der Auffangwanne ist ein Sensor angeordnet, der das Absperrventil bei Vorhandensein von Leckflüssigkeit in den Schließzustand steuert. Um zu erreichen, dass ein Absperren des Absperrventils nicht nur bei einem Arbeitsniveau sondern auch bei Überschreiten eines Sicherheitsniveaus mit einem einfachen Schutzsystem erreicht wird, umfasst die Steuervorrichtung zur Auswertung des vorbestimmten Füllniveaus den der Auffangwanne zugeordneten Sensor sowie einen das Arbeitsniveau erfassenden Füllstandsfühler. Ferner ist am Flüssigkeitsbehälter ein Flüssigkeitsüberlauf vorgesehen, der einem oberhalb des Arbeitsniveaus liegenden Sicherheitsniveau zugeordnet ist und in die Auffangwanne mündet, so dass der Sensor gleichzeitig als Sicherheitsniveaufühler arbeitet.

In dem Dokument DE 42 20 718 C2 ist ein wasserführendes Haushaltsgerät beschrieben, welches einen Behälter für Flüssigkeit, der über ein in einer Flüssigkeitszuleitung angeordnetes elektromagnetisch steuerbares Ventil befüllbar ist, sowie wenigstens einem unter diesen Behälter angeordneten Behälter aufweist, wobei jedem Behälter ein durch das Flüssigkeitsniveau in dem jeweiligen Behälter beeinflussbarer Niveaufühler, der einen Schalter beaufschlagt, zugeordnet ist. Zur Verringerung des Aufwandes ist mit einfachen Mitteln den untereinander angeordneten Behältern nur ein Schalter zugeordnet. Die Niveaufühler sind als Schwimmer ausgebildet und der Schalter wird von den Schwimmern unabhängig voneinander betätigt.

Der Erfindung liegt das Problem zugrunde, hier eine Verbesserung zu erreichen.

Die Erfindung löst dieses Problem durch ein wasserführendes Haushaltsgerät, insbesondere eine Geschirrspülmaschine, mit den Merkmalen des Anspruchs 1. Demgemäß wird ein wasserführendes Haushaltsgerät, insbesondere Geschirrspülmaschine, vorgeschlagen, das zumindest einen im Betrieb Flüssigkeit führenden Bearbeitungsraum zur Reinigung von Spül- oder Waschgut aufweist, wobei dem Bearbeitungsraum eine Erfassungseinheit zur Ermittlung des jeweiligen wirklichen Füllstands des Nassbereichs zugeordnet ist, und wobei eine Sicherheitseinheit zur Erfassung einer ungewollten Flüssigkeitsbeaufschlagung unterhalb des Nassbereichs vorgesehen ist, wobei die Erfassungseinheit und die Sicherheitseinheit zu einer gemeinsamen Messeinrichtung zusammengefasst sind. Dabei ist der Messkörper der Erfassungseinheit als gemeinsame Baueinheit mit dem Messkörper der Sicherheitseinheit ausgebildet.

Mit der Erfindung ist ein wasserführendes Haushaltsgerät, etwa eine Geschirrspülmaschine, geschaffen, das es ermöglicht, im Betrieb sowohl eine Flüssigkeitsbefüllung eines Nassbereichs als auch eine ungewollte Flüssigkeitsbeaufschlagung unterhalb zumindest eines Nassbereichs zu erfassen bzw. zu überwachen, ohne dass hierfür zwei unterschiedliche, jeweils separat zu verkabelnde Messeinrichtungen vorgesehen werden müssten. Der Material- und Montageaufwand sind dadurch, dass die zumindest eine Erfassungseinheit und die zumindest eine Sicherheitseinheit zu einer gemeinsamen Messeinrichtung zusammengefasst sind, deutlich verringert. Es ist also ein wasserführendes Haushaltsgerät mit einer zu einer gemeinsamen Messeinrichtung zusammengefassten Befüllungs-Erfassungseinrichtung und Leckage-Sicherheitseinheit bereitgestellt, was Funktionskomponenten gegenüber herkömmlich konstruierten wasserführenden Haushaltsgeräten einspart.

Gemäß einer Ausführungsform umfasst die gemeinsame Messeinrichtung eine gemeinsame Sensoreinheit. Wenn vorteilhaft die gemeinsame Messeinrichtung eine gemeinsame Sensoreinheit umfasst, genügt es, diese, nur eine Sensoreinheit abzufragen, um damit sowohl Informationen über den Füllstand im Nassbereich, etwa im Spülbehälter, als auch Informationen über eine ungewollte Flüssigkeitsbeaufschlagung darunter zu erhalten. Hierfür ist auch der Verkabelungsaufwand minimiert. Insbesondere ist nur noch ein Kabelsatz erforderlich, was die Kosten deutlich senkt.

Dadurch, dass direkt der wirkliche Füllstand des Nassbereichs, zum Beispiel Spülbehälters (im Fall einer Geschirrspülmaschine), ermittelt wird, ist eine indirekte Ermittlung über zum Beispiel einen Flügelradzähler, entbehrlich. Es können zudem auch Ereignisse im Spülbehälter einer Geschirrspülmaschine wie etwa umstürzende Gläser oder eine verstärkte Schaumbildung erkannt werden.
Vorzugsweise umfasst die gemeinsame Messeinrichtung einen, insbesondere analogen, Wegsensor, der eine, vorzugsweise lineare, Signalabhängigkeit zum Flüssigkeitsstand im Nassbereich und/oder im Bereich darunter geben kann.

Gemäß einer weiteren Ausführungsform ist der Wegsensor in Doppelfunktion dazu eingerichtet, sowohl eine Auslenkung der Erfassungseinheit zur Ermittlung des wirklichen Füllstands des Nassbereichs als auch eine Auslenkung der Sicherheitseinheit unterhalb des Nassbereichs zu erfassen.

Sofern von dem Wegsensor in Doppelfunktion sowohl eine Auslenkung der Erfassungseinheit für eine Flüssigkeitsbefüllung als auch eine Auslenkung der Sicherheitseinheit unterhalb des Nassbereichs erfassbar sind, sind der Verkabelungsaufwand und auch der Steuerungsaufwand für die Signalerfassung und Signalauswertung minimiert.

Vorzugsweise umfasst dabei die Erfassungseinheit zur Ermittlung des wirklichen Füllstands des Nassbereichs eine Membran mit einem von dieser aus mit einer Komponente nach unten erstreckten Messkörper, der beispielsweise eine stiftartige Umrissgestalt haben kann und dadurch einen leichten, langen und schmalen Körper ausbilden kann.

Zusätzlich oder unabhängig hiervon kann die Sicherheitseinheit einen Schwimmer mit einem von diesem aus mit einer Komponente nach oben erstreckten Messkörper umfassen. Im Leckagefall, d.h. wenn der wenigstens eine Nassbereich, insbesondere der Spülbehälter einer Geschirrspülmaschine, Flüssigkeit verliert und diese aus dem Bodenbereich des Behältnisses des Haushaltsgeräts, insbesondere des Spülbehälters, nach unten tropft, kann die Aufwärtsbewegung des Schwimmers durch die Aufwärtsbewegung des an den Schwimmer gekoppelten Messkörpers von einer Detektionseinheit wie z.B. einer Spulenanordnung auf einfache Weise einwandfrei erfasst werden.

Zur Materialersparnis und Vereinfachung der Konstruktion und Installation ist der Messkörper der Erfassungseinheit als gemeinsame Baueinheit mit dem Messkörper der Sicherheitseinheit ausgebildet. Es reicht dann ein einziger Messkörper, um beide genannten Überwachungsfunktionen zu erfüllen.

Mit dem genannten stiftartigen Messkörper kann dessen Bewegung leicht berührungslos erfassbar sein, insbesondere kann der Stift in einem Spuleninneren bewegbar sein, so dass seine Bewegung magnetoinduktiv erfassbar ist.

Fertigungstechnisch ist es günstig, wenn die Erfassungseinheit eine in einem Bodenabschnitt des Nassbereichs angeordnete und mit dem Messkörper der Erfassungseinheit verbundene Membran umfasst, so dass die Membranbewegung in eine Bewegung, insbesondere Vertikalbewegung, des Messkörpers umsetzbar ist.

Dabei kann für eine preiswerte Herstellung der Messkörper zweckmäßigerweise einstückig mit der Membran ausgebildet sein.

Insbesondere kann die Sicherheitseinheit einen unterhalb eines Bodenabschnitts des Nassbereichs angeordneten und mit dem Messkörper der Sicherungseinheit verbundenen Schwimmer umfassen, so dass dort eine Flüssigkeitsbeaufschlagung zu einer aufwärts gerichteten Bewegung des Messkörpers führen würde.

Wie oben ausgeführt, ist der Messkörper der Erfassungseinheit als gemeinsame Baueinheit mit dem Messkörper der Sicherheitseinheit ausgebildet. Der Messkörper der Erfassungseinheit zur Ermittlung des wirklichen Füllstands des Nassbereichs und der Messkörper der Sicherheitseinheit zur Erfassung einer ungewollten Flüssigkeitsbeaufschlagung unterhalb des Nassbereichs wirken in eine identische Richtung, insbesondere in positive z-Richtung des Haushaltsgerätes. Die positive z-Richtung entspricht einer aufwärts gerichteten Bewegung des Messkörpers.

Sowohl bei einer Volumenzunahme des Füllstandes des Nassbereichs als auch bei einer Volumenzunahme der Flüssigkeit unterhalb des Nassbereichs wird der als gemeinsame Baueinheit der Erfassungseinheit und der Sicherheitseinheit ausgebildete Messkörper in eine identische Richtung bewegt.

Sowohl eine Flüssigkeitsbeaufschlagung in dem Nassbereich als auch eine Flüssigkeitsbeaufschlagung unterhalb des Nassbereichs führen zu einer aufwärts gerichteten Bewegung des Messkörpers. Folglich kann die Auswertung des erfassten Sensorsignals, beispielsweise eines Spulenpaares, durch welchen der Messkörper geführt ist, einfach gestaltet werden.

Gemäß einer weiteren Ausführungsform umfasst die Erfassungseinheit eine in einem Bodenabschnitt des Nassbereichs angeordnete und mit dem Messkörper der Erfassungseinheit verbundene Membran sowie einen unter der Membran und mit einer weiteren Membran abgedichteten Raum, welcher einen Druckstutzen aufweist, der mit einer in dem Nassbereich angeordneten Druckleitung zum Führen des Druckes in positiver z-Richtung an die Membran koppelbar ist. Durch die weitere Membran ist der Messkörper geführt.

Durch den vorgesehenen Raum, dessen Druckstutzen und die an den Druckstutzen angeschlossene Druckleitung ist es möglich, den Druck des Nassbereichs derart umzuleiten, dass dieser von unten an die Membran geführt wird. Durch die Verwendung des Druckschlauches ist eine hohe Flexibilität der Positionierung der Erfassungseinheit und damit der gemeinsamen Messeinrichtung in dem Haushaltsgerät, insbesondere in dem Pumpentopf bzw. Pumpensumpf des Haushaltsgerätes, möglich.

Folglich ist die Positionierung der Messeinrichtung im Bodenbereich flexibler gestaltet. Insbesondere muss die Messeinrichtung nicht an der tiefsten Stelle des Pumpentopfes angeordnet werden. Hierdurch kann je nach Bauart des Haushaltgeräts Bauraum optimiert werden.

Sonstige Weiterbildungen der Erfindung sind in den Unteransprüchen wiedergegeben.

Die vorstehend erläuterten und/oder in den Unteransprüchen wiedergegebenen vorteilhaften Aus- und Weiterbildungen der Erfindung können dabei - außer z. B. in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Ausführungsbeispiele darstellenden Zeichnungen näher erläutert. Es zeigen, jeweils in einer schematischen Prinzipskizze:
In den Figuren zeigen:
   - Fig. 1: ein beispielhaftes wasserführendes Haushaltsgerät, hier als Geschirrspülmaschine ausgebildet, in schematischer und teilweise aufgebrochener Seitenansicht, wobei ein Spülbehälter vorgesehen ist, der in seinem unteren Bereich einen sog. Pumpentopf als Vertiefung ausbildet und im Bodenbereich dieses Pumpentopfes eine Membran enthält, die mit einem Messkörper funktional verbunden ist;
   - Fig. 2: eine herausgezeichnete und beispielhafte Detaildarstellung eines Pumpentopfes (etwa entsprechend dem Detail II in Fig. 1), der in seinem Boden eine mit einem nach unten ragenden Messkörper verbundene Membran aufweist, wobei der Messkörper auch mit einem außerhalb des Spülbehälters liegenden Schwimmer verbunden ist; und
   - Fig. 3: eine zu Fig. 2 alternative Ausgestaltung der gemeinsamen Messeinrichtung.

In den Figuren sind Elemente mit gleicher Funktion und Wirkungsweise jeweils mit denselben Bezugszeichen versehen. Dabei sind nur diejenigen Bestandteile eines Haushaltsgeräts mit Bezugszeichen versehen und erläutert, welche für das Verständnis der Erfindung erforderlich sind.

Die in Fig. 1 schematisch dargestellte Geschirrspülmaschine 1 ist ein wasserführendes Haushaltsgerät und hier exemplarisch als Haushaltsgeschirrspülmaschine ausgebildet. Es weist als Nassbereich zumindest einen flüssigkeitsdichten Spülbehälter 2 zur Aufnahme von zu bearbeitendem Spülgut, wie z.B. Geschirr, Töpfen, Bestecken, Gläsern, Kochutensilien u. ä. auf.

Der Spülbehälter 2 ist insbesondere an seiner Vorderseite von einer Tür 3 dicht verschließbar. Diese Tür 3 ist in Fig. 1 in geschlossener Stellung gezeigt und beispielsweise um eine untere Horizontalachse 3a, die hier im Ausführungsbeispiel senkrecht zur Bildebene von Fig. 1 verläuft, nach vorne und unten aufschwenkbar. Auch kann die Tür 3 ggf. am Spülbehälter 2 oder einer Bodenbaugruppe unterhalb des Spülbehälters 2 derart angebracht sein, dass eine andere, vom Schwenken um eine Horizontalachse abweichende Öffnungsbewegung der Tür 3 ist möglich.

Der Spülbehälter 2 ist über einen Frischwassereinlass mit Frischwasser FW beaufschlagbar, für das hier eine Zuflussermittlung, etwa über ein Flügelrad, entbehrlich ist. Das Frischwasser FW kann ggf. in seinem Umlauf mit Reinigungs-, Trocknungs- und/oder Glanzmittel versehen werden. Es kann im Bereich des Bodens 4 in einen Pumpentopf 5 abfließen. Der Pumpentopf 5 ist ein Bereich des Bodens des Spülbehälters 2, in dem sich Flüssigkeit sammelt, weil er tiefer als die übrigen Bereiche des Bodens des Spülbehälters 2 liegt. Von dort aus gelangt sie über eine Umwälzpumpe 6 erneut als Spülflotte S in den Umlauf und kann zum Beispiel über ein oder mehrere Sprüheinrichtungen 7, 8, hier zwei rotierbare Sprüharme in voneinander verschiedenen Höhenlagen des Innenraums des Spülbehälters 2, wieder zur Beaufschlagung des in den Spülkörben 9, 10 halterbaren Spülguts herangezogen werden. Es wird am Ende des jeweiligen flüssigkeitsführenden Teilspülgangs, insbesondere am Ende des Klarspülgangs und/oder Trocknungsgangs eines durchzuführenden Geschirrspülprogramms zweckmäßigerweise mittels einer weiteren Pumpe, insbesondere Abpumppumpe, als Abwasser AW aus dem Gerät 1 gepumpt.

Der Spülbehälter 2 bildet damit beispielhaft einen im Betrieb Flüssigkeit FW, S führenden Nassbereich aus. Wie insbesondere in Fig. 2 deutlich wird, ist zumindest einem Teil der Nassbereiche, nämlich hier dem Spülbehälter 2, eine insgesamt mit 11 bezeichnete Erfassungseinheit zur Ermittlung eines Füllstands bzw. einer Flüssigkeitsbefüllung dieses Nassbereichs 2 zugeordnet und weiter unten noch näher beschrieben. Zudem ist auch eine insgesamt mit 12 bezeichnete Sicherheitseinheit zur Erfassung einer ungewollten Flüssigkeitsbeaufschlagung unterhalb zumindest eines Nassbereichs 2 vorgesehen. Die Sicherheitseinheit 12 befindet sich also unter dem Boden bzw. Bodenteil 4 des Spülbehälters 2.

Beide Funktionseinheiten, nämlich die Erfassungseinheit 11 und die Sicherheitseinheit 12, sind dabei zu einer gemeinsamen Messeinrichtung 13 zusammengefasst.

Dabei umfasst die gemeinsame Messeinrichtung 13 eine gemeinsame Sensoreinheit 14, der seinerseits zumindest einen hier stiftartigen, schmalen, aufragenden Messkörper 15 und eine diesen umgreifende Spulenanordnung 16 umfasst. Durch diese Spulenanordnung 16 wird die Bewegung des Messkörpers 15 nach oben oder unten (positive oder negative Höhen-Richtung) berührungslos, insbesondere magnetoinduktiv, erfasst.

Insbesondere enthält die gemeinsame Messeinrichtung 13 hier einen analogen Wegsensor 14, bei dem die Auslenkung des Stifts 15 direkt proportional zur darüber im Nassbereich 2 befindlichen Wassermenge ist. Andererseits ist der Messkörper 15 auch mit einem darunter, d.h. unterhalb des Bodenteils 4 des Spülbehälters 2 befindlichen Schwimmer 17 verbunden, so dass ein Aufschwimmen dieses Schwimmers 17 nach oben (positive Höhen-Richtung) ebenfalls durch diese Sensoreinheit 14 erfassbar wäre.

Das bedeutet, dass von der nur einen Sensoreinheit 14 in Doppelfunktion sowohl eine Auslenkung der Erfassungseinheit 13 zur Ermittlung des Füllstands bzw. einer Flüssigkeitsbefüllung des Nassbereichs 2 als auch eine Auslenkung der Sicherheitseinheit 12 als Signal für einen ungewollten Flüssigkeitseinbruch unterhalb des Nassbereichs 2 erfassbar ist.

Um dies zu ermöglichen, ist an den Pumpentopf 5 in seinem untersten Bereich eine flüssigkeitsdichte Membran 18 aus elastischem bzw. flexiblem Material angesetzt, zum Beispiel direkt angespritzt, sofern der Pumpentopf 5 aus Kunststoff besteht. Auch ein Anklipsen oder eine andere Verbindung der Membran 18 am Pumpentopf 5 ist möglich. Von der durch Wasserdruck beweglichen Membran 18 aus erstreckt sich der bewegliche, stiftartige Messkörper 15, der direkt an die Membran 18 angesetzt oder angeformt sein kann, mit einer Komponente nach unten. Die Membran 18 ist insbesondere in einen Durchbruch bzw. eine Durchtrittsöffnung der Innenwandung des Pumpentopfes 5 flüssigkeitsdicht eingesetzt bzw. eingefügt und bildet eine Teilfläche dessen Innenwandung. Bevorzugt ist sie im Bereich des Bodens 4, d.h. der am tiefsten liegenden Zone des Pumpentopfes 5 vorgesehen. Vorzugsweise deckt sie in ihrem unausgelenkten Zustand betrachtet den Durchbruch bzw. die Durchtrittsöffnung (vom Innenraum des Pumpentopfes 5 her betrachtet) weitgehend flächenbündig zu den den Durchbruch umgebenden Rand der Innenwandung des Pumpentopfs 5 ab. Dadurch ist eine weitgehend glatte, durchgehende Innenwandungsfläche des Pumpentopfes 5 bereitgestellt, was sie unempfindlich gegen das Anhaften oder Festsetzen von Schmutzpartikeln macht.

Zur gleichzeitigen Ausbildung der Sicherheitseinheit 12 ist der Messkörper 15 in seinem unteren Bereich mit dem Schwimmer 17, der zum Beispiel aus Styropor hergestellt ist, verbunden und erstreckt sich von dort aus mit einer Komponente nach oben. Somit ist der Messkörper 15 auch von dem Schwimmer 17 beweglich. Im Normalzustand, in dem sich unterhalb des Spülbehälters 2 kein Wasser befindet, ruht der Schwimmer 17 auf der Oberfläche eines Basisträgers oder einer Bodenbaugruppe 19, auf der oder die der Spülbehälter 2 von oben aufgesetzt ist.

Somit bildet der Messkörper 15 der Erfassungseinheit 11 eine gemeinsame Baueinheit mit dem Messkörper 15 der Sicherheitseinheit 12 aus. Die Sensoreinheit 14 arbeitet als analoger Schalter und erfasst die Vertikalbewegung des Messkörpers 15 in Abhängigkeit von der darüber im Nassbereich 2, insbesondere im Pumpentopf 5, befindlichen Flüssigkeitsmenge. Wird Frischwasser FW und/oder Spülflotte in den Spülbehälter 2 eingeleitet, lenkt sich die Membran 18 mit dem an ihr befestigten Messkörper 15 nach unten aus und gibt somit über die Sensoreinheit 14 ein Signal, das direkt proportional zu dieser Flüssigkeitsmenge ist. Dabei handelt es sich um einen Istwert, so dass etwa in Töpfen oder nach oben offenen Gläsern verbleibendes Wasser nicht mit erfasst wird. Kippt jedoch ein Glas um und entlässt seine zuvor gespeicherte Flüssigkeit in den Spülbehälter 2, ist dieses über die Erfassungseinheit 11 detektierbar, so dass von der Steuerung sehr fein reagiert werden kann. Auch z.B. eine Schaumbildung ist über diese direkte Erfassung des tatsächlichen Flüssigkeitsstandes erkennbar bzw. detektierbar. Auch minimale Zulaufwassermengen FW (z. B. durch ein leicht undichtes Aquastopp-Zulaufventil für Frischwasser) können erkannt werden. Damit ergeben sich deutlich reduzierte technische Fehlerraten.

Dadurch, dass der Messkörper 15 auch als Bestandteil der Sicherheitseinheit 12 mit dem unterhalb des Bodenabschnitts 4 des Nassbereichs 2 angeordneten Schwimmer 17 verbunden ist, würde dessen Aufschwimmen zu einem vertikalen Anheben des Messkörpers 15 führen, so dass ein gegensinniges Signal durch die Sensoreinheit 14 generiert werden würde und beispielsweise zu einer Notabschaltung, oder einem sofortigen Abpumpen insbesondere durch eine Abwasserpumpe (nicht dargestellt in Fig. 1) genutzt werden könnte.

Insbesondere ergibt sich durch die erfindungsgemäße Vereinheitlichung bzw. Zusammenfassung der Erfassungseinheit 11 und der Sicherheitseinheit 12 insbesondere eine erhebliche Kosteneinsparung durch Reduktion der benötigten Bauteile und durch Reduktion des Montageaufwandes sowie der Montagezeit. Einen großen Anteil hieran hat die Reduzierung der bisher zwei benötigten Kabelsätze auf nur noch einen Kabelsatz.

Die Ausführungsform der Fig. 3 basiert auf der Ausführungsform der Fig. 2 und unterscheidet sich allerdings in der Ausführung der Erfassungseinheit 11 und damit der gemeinsamen Messeinrichtung 13.

In der Ausführungsform der Fig. 3 ist der Messkörper 15 der Erfassungseinheit 11 als gemeinsame Baueinheit mit dem Messkörper 15 der Sicherheitseinheit 12 ausgebildet. Bei einer Volumenzunahme des Füllstands des Nassbereichs 2 und bei einer Volumenzunahme der Flüssigkeit unterhalb des Nassbereichs 2 wird der als gemeinsame Baueinheit der Erfassungseinheit 11 und der Sicherheitseinheit 12 ausgebildete Messkörper 15 in positiver z-Richtung, d.h. nach oben bewegt.

Dazu hat die Erfassungseinheit 11 unter der Membran 18 einen abgedichteten Raum 21. Der abgedichtete Raum 21 ist zur Durchführung des Messkörpers 15 mittels einer weiteren Membran 20 abgedichtet und umfasst einen Druckstutzen 22. Der Druckstutzen 22 ist mit einer in dem Nassbereich 2 angeordneten Druckleitung 23 zum Führen des Druckes in positiver z-Richtung an die Membran 18 gekoppelt. Damit wird eine Flüssigkeitsbeaufschlagung und damit eine Druckerhöhung in dem Nassbereich 2 derart an die Membran 18 geführt, dass diese von unten eine Erhöhung des Druckes erfährt. Damit wird die Membran 18 nach oben bewegt.

Durch diese Nach-oben-Bewegung der Membran 18 bewegt sich der mit der Membran 18 verbundene Messkörper 15 nach oben. Dies ist durch die Spulenanordnung 16 detektierbar. Genauso wird die Membran 18 dann nach oben bewegt, wenn der Schwimmer 17 der Sicherheitseinheit 12 durch Flüssigkeit unterhalb des Nassbereichs 2 Auftrieb erfährt. Somit wirken sowohl die Erfassungseinheit 11 als auch die Sicherheitseinheit 12 der Fig. 3 bei einer jeweiligen Volumenerhöhung in eine identische Richtung, nämlich nach oben.

### Bezugszeichenliste

- 1: Geschirrspülmaschine
- 2: Spülbehälter
- 3: Tür
- 3a: Schwenkachse
- 4: Boden des Spülbehälters
- 5: Sumpf
- 6: Umwälzpumpe
- 7: Sprüharm
- 8: Sprüharm
- 9: Spülkorb
- 10: Spülkorb
- 11: Erfassungseinheit
- 12: Sicherheitseinheit
- 13: Messeinrichtung
- 14: Sensoreinheit
- 15: Messkörper
- 16: Spulenanordnung
- 17: Schwimmer
- 18: Membran
- 19: Basisträger
- 20: Membran
- 21: Raum
- 22: Druckstutzen
- 23: Druckleitung
- FW: Frischwasser
- AW: Abwasser

- S: Spülflotte

## Patentansprüche

1. Wasserführendes Haushaltsgerät (1), insbesondere Geschirrspülmaschine, das zumindest einen im Betrieb Flüssigkeit (FW;S) führenden Bearbeitungsraum (2) zur Reinigung von Spül- oder Waschgut aufweist, wobei dem Bearbeitungsraum (2) eine Erfassungseinheit (11) zur Ermittlung des jeweiligen wirklichen Füllstands des Bearbeitungsraums (2) zugeordnet ist, und wobei eine Sicherheitseinheit (12) zur Erfassung einer ungewollten Flüssigkeitsbeaufschlagung unterhalb des Bearbeitungsraums (2) vorgesehen ist, wobei
die Erfassungseinheit (11) und die Sicherheitseinheit (12) zu einer gemeinsamen Messeinrichtung (13) zusammengefasst sind, wobei ein Messkörper (15) der Erfassungseinheit (11) als gemeinsame Baueinheit mit einem Messkörper (15) der Sicherheitseinheit (12) ausgebildet ist.

2. Haushaltsgerät (1) nach Anspruch 1, **dadurch gekennzeichnet,**
**dass** die gemeinsame Messeinrichtung (13) eine gemeinsame Sensoreinheit (14) umfasst.

3. Haushaltsgerät (1) nach einem der Ansprüche 1 oder 2, **dadurch gekennzeichnet,**
**dass** die gemeinsame Messeinrichtung (13) einen Wegsensor (14), insbesondere einen analogen Wegsensor (14), umfasst.

4. Haushaltsgerät (1) nach Anspruch 3, **dadurch gekennzeichnet,**
**dass** der Wegsensor (14) in Doppelfunktion dazu eingerichtet ist, sowohl eine Auslenkung der Erfassungseinheit (11) zur Ermittlung des wirklichen Füllstands des Bearbeitungsraums (2) als auch eine Auslenkung der Sicherheitseinheit (12) unterhalb des Bearbeitungsraums (2) zu erfassen.

5. Haushaltsgerät (1) nach einem der vorhergehenden Ansprüche, **dadurch gekennzeichnet,**
**dass** die Erfassungseinheit (11) eine Membran (18) mit einem von dieser aus mit einer Komponente nach unten erstreckten, beweglichen Messkörper (15) umfasst.

6. Haushaltsgerät (1) nach einem der vorhergehenden Ansprüche, **dadurch gekennzeichnet,**
**dass** die Sicherheitseinheit (12) einen Schwimmer (17) mit einem von diesem aus mit einer Komponente nach oben erstreckten Messkörper (15) umfasst.

7. Haushaltsgerät (1) nach einem der vorhergehenden Ansprüche, **dadurch gekennzeichnet,**
**dass** die Bewegung des Messkörpers (15) berührungslos erfassbar ist.

8. Haushaltsgerät (1) nach einem der vorhergehenden Ansprüche, **dadurch gekennzeichnet,**
**dass** die Bewegung des Messkörpers (15) magnetoinduktiv erfassbar ist.

9. Haushaltsgerät (1) nach einem der vorhergehenden Ansprüche, **dadurch gekennzeichnet,**
**dass** die Erfassungseinheit (11) eine in einem Bodenabschnitt (4) des Bearbeitungsraums (2) angeordnete und mit dem Messkörper (15) der Erfassungseinheit (11) verbundene Membran (18) umfasst.

10. Haushaltsgerät (1) nach einem der vorhergehenden Ansprüche, **dadurch gekennzeichnet,**
**dass** die Sicherheitseinheit (12) einen unterhalb eines Bodenabschnitts (4) des Bearbeitungsraums (2) angeordneten und mit dem Messkörper (15) der Sicherungseinheit (12) verbundenen Schwimmer (17) umfasst.

11. Haushaltsgerät (1) nach einem der vorhergehenden Ansprüche, **dadurch gekennzeichnet,**
**dass** der Messkörper (15) eine stiftartige, aufrechte Ausbildung hat.

12. Haushaltsgerät (1) nach einem der vorhergehenden Ansprüche, **dadurch gekennzeichnet,**
**dass** der Messkörper (15) der Erfassungseinheit (11) zur Ermittlung des wirklichen Füllstands des Bearbeitungsraums (2) und der Messkörper (15) der Sicherheitseinheit (12) zur Erfassung einer ungewollten Flüssigkeitsbeaufschlagung unterhalb des Bearbeitungsraums (2) in eine identische Richtung, insbesondere in positiver z-Richtung, wirken.

13. Haushaltsgerät (1) nach Anspruch 12, **dadurch gekennzeichnet,**
**dass** die Erfassungseinheit (11) eine in einem Bodenabschnitt (4) des Bearbeitungsraums (2) angeordnete, mit dem Messkörper (15) der Erfassungseinheit (11) verbundene Membran (18) und einen unter der Membran (18) mit einer weiteren Membran (20) abgedichteten Raum (21) umfasst, welcher eine Druckstutzen (22) aufweist, der mit einer in dem Bearbeitungsraum (2) anordenbaren Druckleitung (23) zum Führen des in dem Bearbeitungsraum (2) herrschenden Druckes in positiver z-Richtung an die Membran (18) koppelbar ist.

14. Haushaltsgerät (1) nach Anspruch 13, **dadurch gekennzeichnet,**
**dass** der Messkörper (15) in dem Raum (21) mit der Membran (18) verbunden und durch die weitere Membran (20) in den Raum (21) geführt ist.

## Claims

1. Water-bearing household device (1), in particular dishwasher, which has at least one processing chamber (2) bearing liquid (FW;S) in operation for cleaning items to be rinsed or washed, wherein a detection unit (11) for determining the respective actual fill level of the processing chamber (2) is associated with the processing chamber (2), and wherein a safety unit (12) for detecting an unwanted admission of liquid is provided underneath the processing chamber (2), wherein
the detection unit (11) and the safety unit (12) are combined to form a single measuring unit (13), wherein a measuring body (15) of the detection unit (11) is formed as a single assembly with a measuring body (15) of the safety unit (12).

2. Household device (1) according to claim 1, **characterised in that**
the single measuring device (13) comprises a single sensor unit (14).

3. Household device (1) according to one of claims 1 or 2, **characterised in that**
the single measuring device (13) comprises a path sensor (14), in particular an analogue path sensor (14).

4. Household device (1) according to claim 3, **characterised in that**
the path sensor (14) is arranged in a double function to provide both a displacement of the detection unit (11) to determine the actual fill level of the processing chamber (2) and also to detect a displacement of the safety unit (12) underneath the processing chamber (2).

5. Household device (1) according to one of the preceding claims, **characterised in that**
the detection unit (11) comprises a membrane (18) having a movable measuring body (15) extending downwards out of said membrane (18) with a component.

6. Household device (1) according to one of the preceding claims, **characterised in that**
the safety unit (12) comprises a float (17) having a measuring body (15) extending upwards out of said float (17) with a component.

7. Household device (1) according to one of the preceding claims, **characterised in that**
the movement of the measuring body (15) can be detected contactlessly.

8. Household device (1) according to one of the preceding claims, **characterised in that**
the movement of the measuring body (15) can be detected magnetoinductively.

9. Household device (1) according to one of the preceding claims, **characterised in that**
the detection unit (11) comprises a membrane (18) arranged in a base section (4) of the processing chamber (2) and connected to the measuring body (15) of the detection unit (11).

10. Household device (1) according to one of the preceding claims, **characterised in that**
the safety unit (12) comprises a float (17) arranged underneath a base section (4) of the processing chamber (2) and connected to the measuring body (15) of the safety unit (12).

11. Household device (1) according to one of the preceding claims, **characterised in that**
the measuring body (15) has a pin-like, upright embodiment.

12. Household device (1) according to one of the preceding claims, **characterised in that**
the measuring body (15) of the detection unit (11) for determining the actual fill level of the processing chamber (2) and the measuring body (15) of the safety unit (12) for detecting an unwanted admission of liquid act in an identical direction, in particular in a positive z direction, underneath the processing chamber (2).

13. Household device (1) according to claim 12, **characterised in that**
the detection unit (11) comprises a membrane (18) arranged in a base section (4) of the processing chamber (2) and connected to the measuring body (15) of the detection unit (11), and a chamber (21) sealed underneath the membrane (18) with a further membrane (20), said chamber (21) having a pressure joint (22) which can be coupled to a pressure line (23) that can be arranged in the processing chamber (2) for guiding the pressure prevailing in the processing chamber (2) in the positive z-direction to the membrane (18).

14. Household device (1) according to claim 13, **characterised in that**
the measuring body (15) is connected in the chamber (21) to the membrane (18) and is guided by the further membrane (20) into the chamber (21).

## Revendications

1. Appareil ménager conduisant de l'eau (1), en particulier lave-vaisselle, qui présente au moins un espace de traitement (2) guidant un fluide (FW ; S) en fonctionnement pour le nettoyage d'articles à rincer ou à laver, dans lequel une unité de détection (11) est associée à l'espace de traitement (2) pour déterminer l'état de remplissage effectif respectif de l'espace de traitement (2), et dans lequel une unité de sécurité (12) est prévue pour la détection d'une alimentation en liquide non voulue en dessous de l'espace de traitement (2), dans lequel l'unité de détection (11) et l'unité de sécurité (12) sont rassemblées en un dispositif de mesure commun (13), dans lequel un corps de mesure (15) de l'unité de détection (11) est configurée en tant qu'unité modulaire avec un corps de mesure (15) de l'unité de sécurité (12).

2. Appareil ménager (1) selon la revendication 1, **caractérisé en ce que**
le dispositif de mesure commun (13) comprend une unité de détection commune (14).

3. Appareil ménager (1) selon l'une des revendications 1 ou 2, **caractérisé en ce que**
le dispositif de mesure commun (13) comprend un capteur de déplacement (14), en particulier un capteur de déplacement analogique (14).

4. Appareil ménager (1) selon la revendication 3, **caractérisé en ce que**
le capteur de déplacement (14) est conçu en double fonction pour détecter aussi bien une déviation de l'unité de détection (11) en vue de la détermination de l'état de remplissage effectif de l'espace de traitement (2) qu'une déviation de l'unité de sécurité (12) en dessous de l'espace de traitement (2).

5. Appareil ménager (1) selon l'une des revendications précédentes, **caractérisé en ce que**
l'unité de détection (11) comprend une membrane (18) avec un corps de mesure (15) mobile et étendu vers le bas depuis celle-ci avec un composant.

6. Appareil ménager (1) selon l'une des revendications précédentes, **caractérisé en ce que**
l'unité de sécurité (12) comprend un flotteur (17) avec un corps de mesure (15) étendu vers le haut depuis celui-ci avec un composant.

7. Appareil ménager (1) selon l'une des revendications précédentes, **caractérisé en ce que**
le mouvement du corps de mesure (15) peut être détecté sans contact.

8. Appareil ménager (1) selon l'une des revendications précédentes, **caractérisé en ce que**
le mouvement du corps de mesure (15) peut être détecté de manière magnétoinductive.

9. Appareil ménager (1) selon l'une des revendications précédentes, **caractérisé en ce que**
l'unité de détection (11) comprend une membrane (18) disposée dans une section de fond (4) de l'espace de traitement (2) et reliée au corps de mesure (15) de l'unité de détection (11).

10. Appareil ménager (1) selon l'une des revendications précédentes, **caractérisé en ce que**
l'unité de sécurité (12) comprend un flotteur (17) disposé en dessous d'une section de fond (4) de l'espace de traitement (2) et relié au corps de mesure (15) de l'unité de sécurité (12).

11. Appareil ménager (1) selon l'une des revendications précédentes, **caractérisé en ce que**
le corps de mesure (15) a une configuration droite en forme de cheville.

12. Appareil ménager (1) selon l'une des revendications précédentes, **caractérisé en ce que**
le corps de mesure (15) de l'unité de détection (11) agit pour la détermination de l'état de remplissage effectif de l'espace de traitement (2) et le corps de mesure (15) de l'unité de sécurité (12) agit pour la détection d'une alimentation en liquide non voulue en dessous de l'espace de travail (2) dans une direction identique, en particulier dans la direction z positive.

13. Appareil ménager (1) selon la revendication 12, **caractérisé en ce que**
l'unité de détection (11) comprend une membrane (18) disposée dans une section de fond (4) de l'espace de traitement (2) et reliée au corps de mesure (15) de l'unité de détection (11) et un espace (21) rendu étanche sous la membrane (18) avec une autre membrane (20), qui présente un raccord de pression (22) qui peut être couplé avec une conduite de pression (23) pouvant être disposée dans l'espace de traitement (2) pour le guidage de la pression régnant dans l'espace de traitement (2) dans la direction z positive vers la membrane (18).

14. Appareil ménager (1) selon la revendication 13, **caractérisé en ce que**
le corps de mesure (15) est relié dans l'espace (21) à la membrane (18) et est guidé dans l'espace (21) par le biais de l'autre membrane (20).
